# EUROPÄISCHE PATENTSCHRIFT

(11) **EP 4 197 512 B1**
(45) Veröffentlichungstag und Bekanntmachung des Hinweises auf die Patenterteilung: **04.03.2026**
(21) Anmeldenummer: 21214322.6
(22) Anmeldetag: 14.12.2021
(51) Int. Cl.: A61G 7/012, A61G 7/015

(54) **BETT, INSBESONDERE MEDIZINISCHES BETT, MIT EINEM UNTERGESTELL UND EINEM DARAN ÜBER VERBINDER BEFESTIGTEN OBERGESTELL**
BED, IN PARTICULAR A MEDICAL BED, WITH A LOWER FRAME AND AN UPPER FRAME ATTACHED TO IT BY MEANS OF CONNECTORS
LIT, EN PARTICULIER LIT MÉDICAL, DOTÉ D'UN CADRE INFÉRIEUR ET D'UN CADRE SUPÉRIEUR FIXÉ PAR L'INTERMÉDIAIRE D'UN JOINT

(43) Veröffentlichungstag der Anmeldung: 21.06.2023
(73) Patentinhaber: Wissner-Bosserhoff GmbH, 58739 Wickede (DE)
(72) Erfinder: Naujoks, Tobias, 58739 Wickede (DE)
(74) Vertreter: Fritz Patent- und Rechtsanwälte PartmbB

(56) Entgegenhaltungen:
- EP-B1- 0 744 934
- US-A1- 2017 035 633

## Beschreibung

Die vorliegende Erfindung betrifft ein Bett, insbesondere ein medizinisches Bett,
- mit einem Untergestell, das untere Tragelemente und obere Tragelemente aufweist,
- mit einem Obergestell, welches Längsseitenträger und eine Liegefläche umfasst, die an den Längsseitenträgern befestigt ist,
- wobei die Längsseitenträger über Verbinder an den oberen Tragelementen befestigt sind und
- wobei das Untergestell wenigstens einen Mechanismus zwischen den unteren Tragelementen und den oberen Tragelementen zum Bewegen des Obergestells in verschiedene Höhen aufweist.

Die Anmelderin, die wissner-bosserhoff GmbH stellt ein Pflegebett her, das unter dem Namen sentida 5 vertrieben wird. Das sentida 5 hat ein Untergestell mit einem unteren Rahmen und einem oberen Rahmen. An dem unteren Rahmen sind Rollen vorgesehen, auf denen das Bett gefahren werden kann. An dem oberen Rahmen ist das Obergestell mit der Liegefläche befestigt. Der untere Rahmen bildet untere Tragelemente. Der obere Rahmen bildet obere Tragelemente.

Zwischen dem unteren Rahmen und dem oberen Rahmen ist an einem dem Kopfende des Bettes zugewandten Ende des oberen und des unteren Rahmens und an einem dem Fußende des Bettes zugewandten Ende des oberen und des unteren Rahmens je ein Bewegungsmechanismus vorgesehen. Mit den Bewegungsmechanismen kann die Höhe des dem Kopfende zugewandten Endes des oberen Rahmens und die Höhe des dem Fußende zugewandten Endes des oberen Rahmens und damit das Kopfende bzw. das Fußende des Obergestells angehoben oder abgesenkt werden. Bei dem sentida 5 sind Scherenmechanismen mit einem Antrieb als Bewegungsmechanismen vorgesehen. Bei dem Antrieb handelt es sich um je einen Linearantrieb. Grundsätzlich können auch andere Bewegungsmechanismen verwendet werden, zum Beispiel Hubsäulen.

Bei dem sentida 5 können wie auch bei den vielen anderen medizinischen Betten der Bewegungsmechanismus zum Anheben und Absenken des Kopfendes des Obergestells und der Bewegungsmechanismus zum Anheben und Absenken des Fußendes des Obergestells unabhängig voneinander betrieben werden, so dass das Fußende bewegt werden kann ohne dass gleichzeitig das Kopfende bewegt wird, dass das Kopfende bewegt werden kann ohne dass gleichzeitig das Fußende bewegt wird und das beide Enden gleichzeitig in unterschiedliche Richtungen bewegt werden können. Es ist also möglich, das Obergestell in eine Schrägstellung zu bringen, bei der entweder das Fußende über dem Kopfende liegt oder umgekehrt. Dazu wird beim sentida 5 der obere Rahmen, der einerseits mit den Bewegungsmechanismen und andererseits mit dem Obergestell verbunden ist, in Schrägstellung gebracht.

Das sentida 5 kann das Obergestell in eine Niedrigstpostion gefahren werden, in der sich die Liegefläche so weit unten befindet, dass ein Benutzer des Bettes bei einem Sturz keine oder zumindest keine ernsthaften Verletzungen bekommen kann. Je niedriger eine solche Niedrigstposition der Liegefläche ist, umso geringer ist die Verletzungswahrscheinlichkeit. Hersteller von medizinischen Betten, insbesondere von Pflegebetten, haben daher das Ziel, Betten zu konstruieren, bei denen sich die Liegeflächen möglichst weit absenken lassen.

In der Niedrigstposition des sentida 5 tauchen die Längsholme des oberen Rahmen in einen Raum zwischen den Längsholmen des unteren Rahmens. Da die Querholme des oberen Rahmens auf einer Oberseite der Längsholme des oberen Rahmens aufliegen und dort angeschweißt sind, liegen die Querholme des oberen Rahmens höher als die Längsholme des oberen Rahmens. Die Querholme des oberen Rahmens sind in einem Stück mit den Verbindern ausgeführt, die den oberen Rahmen mit den Längsseitenträgern verbinden. Die Querträger des oberen Rahmens und die Verbinder sind aus einem geraden Rechteckrohr gebildet, welches in der Niedrigstposition des Bettes den Längsträger des unteren Rahmens übergreift.

Die Liegefläche des sentida 5 weist mehrere Liegeflächenteile auf, zum Beispiel eine Oberkörperstütze, eine Oberschenkelstütze und eine Unterschenkelstütze. Diese drei Liegeflächenteile können aufgestellt werden, um den Benutzer des Bettes in verschiedenen Körperhaltungen unterstützen zu können, zum Beispiel in einer Sitzposition, in einer Position mit aufgestellten Beinen oder in einer Position mit Beinhochlage. Damit die Liegeflächenteile in einer definierten Weise aufgestellt werden können, sind die Liegeflächenteile und die Längsseitenträger des Obergestells drehbar mit Stangen verbunden. Die Stangen bilden Mechanismen, die den Liegeflächenteilen Bewegungsbahnen vorgeben. Damit diese Mechanismen funktionieren ist ein gewisser Abstand zwischen den Längsseitenträgern und den Liegeflächenteilen notwendig. Das führt dazu, dass die Liegeflächenteile höher liegen, als es für das Erreichen einer möglichst niedrigen Niedrigstposition hilfreich ist.

Bei einem aus dem Dokument DE 10 2018 126 087 B4 bekannten Bett ist die Liegefläche des Obergestells offenbar unmittelbar an dem oberen Rahmen des Untergestells befestigt. Das Problem, dass aufstellbare Liegeflächenteile mit einem Abstand zu Längsseitenträgern an diesen befestigt werden müssen, stellt sich bei dem aus dem Dokument DE 10 2018 126 087 B4 bekannten Bett daher offenbar nicht. In der schematischen Darstellung des Dokumentes DE 10 2018 126 087 B4 ist allerdings nicht dargestellt, wie die Liegefläche oder Teile der Liegefläche an dem oberen Rahmen befestigt sind.

An den Längsseitenträgern des aus dem Dokument DE 10 2018 126 087 B4 bekannten Betts sind nur das Kopf- und das Fußteil und ggf. Seitenteile des Obergestells befestigt. Die Längsseitenträger sind über Verbinder mit dem oberen Rahmen des Untergestells verbunden. Die Verbindungsplatten haben eine zu vernachlässigende Dicke, d.h. diese weisen eine zu vernachlässigende Dimension in Z-Richtung auf, wenn definiert wird, dass die Höhenverstellung in Z-Richtung erfolgt. Die Verbindungsplatten sind in Höhe der Oberseite des oberen Rahmens und gegebenenfalls sogar noch oberhalb der Oberseite des oberen Rahmens angeordnet und übergreifen in der niedrigsten Position des Betts die Längsholme des unteren Rahmens. Damit kann der obere Rahmen und damit die Liegefläche in eine extrem niedrige Niedrigstposition verfahren werden.

Die Verbindungsplatten ermöglichen zwar eine niedrige Niedrigstposition der Liegefläche, allerdings haben die Verbindungsplatten des aus dem Dokument DE 10 2018 126 087 B4 bekannten Betts nicht die Steifigkeit der aus einem Rohr hergestellten Verbinder, wie es von dem sentida 5 bekannt ist. Das mag auch der Grund sein, dass die Liegefläche bei diesem Bett nicht an den Längsseitenträgern, sondern am oberen Rahmen des Untergestells befestigt ist und an den Längsseitenträgern nur das Kopfteil und das Fußteil befestigt sind. Das Gewicht der Liegefläche und eines sich auf der Liegefläche aufhaltenden Benutzers muss bei dem aus dem Dokument DE 10 2018 126 087 B4 bekannten Bett nicht über die Verbindungsplatten übertragen werden, um ins Untergestell abgeleitet zu werden. Wie allerdings die Befestigung der Liegefläche an dem oberen Rahmen gelöst ist, offenbart das Dokument DE 10 2018 126 087 B4 nicht. Das Dokument DE 10 2018 126 087 B4 konnte einem Fachmann keine Anregung geben, wie man das sentida 5 so ändern kann, dass eine niedrigere Niedrigstposition erreicht werden kann.

EP 0 744 934 offenbart ein Bett, mit einem Untergestell, das untere Tragelemente und obere Tragelemente aufweist, mit einem Obergestell, welches Längsseitenträger und eine Liegefläche umfasst, die an den Längsseitenträgern befestigt ist, wobei Verbinder an den oberen Tragelementen befestigt sind, wobei das Untergestell einen Mechanismus zwischen den unteren Tragelementen und den oberen Tragelementen zum Bewegen des Obergestells in verschiedene Höhen aufweist.

Der Erfindung liegt daher das Problem zu Grunde, ein eingangs beschriebenes Bett so zu ändern, dass eine niedrigere Niedrigstposition erreicht werden kann.

Diese Aufgabe wird durch ein Bett gemäß Anspruch 1 gelöst, wobei zumindest in der Niedrigstposition Verbindungsstellen zwischen den Verbindern und den Längsseitenträgern unter Verbindungstellen der Verbinder und den oberen Tragelementen angeordnet sind.

Dadurch, dass die Verbindungsteilen zwischen den Verbindern und den Längsseitenträgern unter Verbindungstellen der Verbinder und den oberen Tragelementen angeordnet sind, liegen die Längsseitenträger tiefer als die oberen Tragelemente. Die Längsseitenträger können dabei beim Absenken der oberen Tragelemente in einer niedrigeren Niedrigstposition gebracht werden als bei einem bekannten Bett, bei dem die Längsseitenträger in einem gleichen Höhenbereich liegen wie die oberen Tragelemente. Dadurch gelingt es bei einem erfindungsgemäßen Bett auch die Liegefläche in eine niedrigere Niedrigstposition zu bringen als zum Beispiel beim sentida 5.

Bei einer Variante des erfindungsgemäßen Bettes können von dem ersten Bereich des Verbinders übergriffene Teile der unteren Tragelemente eine Oberseite haben, die in der Niedrigstposition oberhalb einer Längsseitenträger oder oberhalb dieser Unterseite und einer Oberseite der Längsseitenholme angeordnet sein. Dann ist sichergestellt, dass in der Niedrigstposition des Bettes die Längsseitenträger in einem Höhenbereich liegen, der zumindest zum Teil tiefer ist als der Höhenbereich, in dem die von den Verbindern übergriffenen Teile der unteren Tragelemente liegen.

Weitergehend können sogar bei einer Variante des erfindungsgemäßen Bettes die Unterseite der von dem ersten Bereich des Verbinders übergriffenen Teile der unteren Tragelemente in der Niedrigstposition oberhalb der Unterseite oder oberhalb der Unterseite und der Oberseite der Längsseitenträger angeordnet sein. Dann ist sichergestellt, dass in der Niedrigstposition des Bettes die Längsseitenträger vollständig in einem Höhenbereich liegen, der tiefer ist als der Höhenbereich, in dem die von den Verbindern übergriffenen Teile der unteren Tragelemente liegen.

Die Erfindung kann besonders einfach realisiert werden, wenn der zweite Bereich gegenüber dem ersten Bereich nach unten abgewinkelt ist. Die Abwinkelung kann zwischen 20° und 90° betragen.

Der Verbinder kann ein Rohr sein oder ein Rohr umfassen. Das Rohr kann insbesondere einen rechteckigen oder quadratischen Querschnitt haben. Ebenso ist es möglich, dass der Verbinder eine Platte ist oder eine Platte umfasst, die in der Niedrigstposition des Obergestells senkrecht oder nahezu senkrecht zum Untergrund steht, auf dem das Bett steht. Der Verbinder könnte auch ein C-Profil, ein U-Profil, ein H-Profil, ein T-Profil oder ein Γ-Profil haben.

Bei einem erfindungsgemäßen Bett kann vorgesehen sein, dass die Längsseitenträger an einer Innenseite Laschen aufweisen, mit denen außenliegende Enden der Verbinder verbunden sind. Ferner ist es möglich, dass die oberen Tragelemente ein auskragendes Element aufweisen, mit denen innenliegende Enden der Verbinder verbunden sind.

Die Verbindungen zwischen den Verbindern und dem Längsseitenträger des Obergestells und/oder die Verbindungen zwischen den Verbindern und den oberen Tragelementen des Untergestells können lösbare Verbindungen sein, zum Beispiel Schraubverbindungen. Die Verbindungen können aber auch unlösbare Verbindungen sein, zum Beispiel Schweißverbindungen. Es ist auch möglich, dass an einem Ende des Verbinders eine lösbare Verbindung und an dem anderen Ende des Verbinders eine unlösbare Verbindung vorgesehen ist. Sind beide Verbindungen lösbar, kann der Verbinder austauschbar sein.

Ein oberer Rahmen aus zwei Längsträgern und zwei Querträgern, die miteinander verbunden sind, kann die oberen Tragelemente eines erfindungsgemäßen Bettes aufweisen. Die Längsträger können aus einem Rohr hergestellt sein oder ein C-Profil, ein U-Profil, ein H-Profil, ein T-Profil oder ein Γ-Profil haben. Die Querträger können aus einem Rohr oder einem flachen Material hergestellt sein oder können ein C-Profil, ein U-Profil, ein H-Profil, ein T-Profil oder ein Γ-Profil haben. Die auskragenden Elemente, an denen die Verbinder befestigt sein können, können Enden der Querträger sein.

Ein unterer Rahmen aus zwei Längsträgern und zwei Querträgern, die miteinander verbunden sind, kann die unteren Tragelemente eines erfindungsgemäßen Bettes aufweisen. Die Längsträger können aus einem Rohr hergestellt sein oder ein C-Profil, ein U-Profil, ein H-Profil, ein T-Profil oder ein Γ-Profil haben. Die Querträger können aus einem Rohr oder einem flachen Material hergestellt sein oder können ein C-Profil, ein U-Profil, ein H-Profil, ein T-Profil oder ein Γ-Profil haben. Die auskragenden Elemente, an denen die Verbinder befestigt sein können, können Enden der Querträger sein.

Es ist möglich, dass die von den zweiten Bereichen der Verbinder übergriffenen Teile der unteren Tragelemente Längsholme sind, insbesondere Längsholme des unteren Rahmens.

Die unteren Tragelemente eines erfindungsgemäßen Bettes können Halteelemente aufweisen, an denen Loslager oder Festlager des wenigstens einen Bewegungsmechanismus befestigt sind, wobei diese Lager in einer Ebene unterhalb des Längsträgers und/oder des Querträgers angeordnet sind.

Die Liegefläche eines erfindungsgemäßen Bettes kann Liegeflächenteile aufweisen, die aufgestellt werden können, wobei die Liegeflächenteile einerseits und die Längsseitenträger andererseits über Mechanismen verbunden sind, die den Liegeflächenteilen beim Aufstellen Bewegungsbahnen vorgeben.

Weitere Merkmale und Vorteile eines Ausführungsbeispiels der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine perspektivische Darstellung des erfindungsgemäßen Bettes mit einem oberen Rahmen eines Untergestells und einem Obergestell in einer hohen Position,
- Fig. 1a: eine perspektivische Darstellung des erfindungsgemäßen Bettes mit dem oberen Rahmen und dem Obergestell in einer Niedrigstposition,
- Fig. 2: eine Seitenansicht des Bettes mit dem oberen Rahmen und dem Obergestell in der hohen Position,
- Fig. 2a: eine Seitenansicht des Bettes mit dem oberen Rahmen und dem Obergestell in der Niedrigstposition,
- Fig. 3: eine Draufsicht des Bettes mit dem Obergestell in der hohen Position,
- Fig. 3a: eine Draufsicht des Bettes mit dem oberen Rahmen und dem Obergestell in der Niedrigstposition,
- Fig. 4: eine perspektivische Darstellung des Untergestells ohne Antriebe, von daran befestigten Verbindern und von an den Verbindern befestigten Längsseitenträgern des Obergestells in einer hohen Position,
- Fig. 4a: eine perspektivische Darstellung des Untergestells ohne Antriebe, den daran befestigten Verbindern und den an den Verbindern befestigten Längsseitenträgern des Obergestells in einer Niedrigstposition,
- Fig. 5: eine Seitenansicht des Untergestells ohne Antriebe, den daran befestigten Verbindern und den an den Verbindern befestigten Längsseitenträgern des Obergestells in einer hohen Position,
- Fig. 5a: eine Seitenansicht des Untergestells ohne Antriebe, mit den daran befestigten Verbindern und den an den Verbindern befestigten Längsseitenträgern des Obergestells in einer Niedrigstposition,
- Fig. 6: eine Draufsicht des Untergestells ohne Antriebe, mit den daran befestigten Verbindern und den an den Verbindern befestigten Längsseitenträgern des Obergestells in einer hohen Position,
- Fig. 6a: eine Draufsicht des Untergestells ohne Antriebe, mit den daran befestigten Verbindern und den an den Verbindern befestigten Längsseitenträgern des Obergestells in einer Niedrigstposition,
- Fig. 7: einen Schnitt durch das Untergestell ohne Antriebe, mit den daran befestigten Verbindern und den an den Verbindern befestigten Längsseitenträgern des Obergestells gemäß der Linie VII-VII in Fig. 6,
- Fig. 7a: einen Schnitt durch das Untergestell ohne Antriebe, mit den daran befestigten Verbindern und den an den Verbindern befestigten Längsseitenträgern des Obergestells gemäß der Linie VIIa-VIIa in Fig. 6a,
- Fig. 8: einen Schnitt durch das Untergestell ohne Antriebe, mit den daran befestigten Verbindern und den an den Verbindern befestigten Längsseitenträgern des Obergestells gemäß der Linie VIII-VIII in Fig. 6,
- Fig. 8a: einen Schnitt durch das Untergestell ohne Antriebe, mit den daran befestigten Verbindern und den an den Verbindern befestigten Längsseitenträgern des Obergestells gemäß der Linie VIIIa-VIIIa in Fig. 6a,
- Fig. 9: einen Schnitt durch das Untergestell ohne Antriebe, mit den daran befestigten Verbindern und den an den Verbindern befestigten Längsseitenträgern des Obergestells gemäß der Linie IX-IX in Fig. 6,
- Fig. 9a: einen Schnitt durch das Untergestell ohne Antriebe, mit den daran befestigten Verbindern und den an den Verbindern befestigten Längsseitenträgern des Obergestells gemäß der Linie IXa-IXa in Fig. 6a und
- Fig. 10a: einen Schnitt durch das Untergestell ohne Antriebe, mit den daran befestigten Verbindern und den an den Verbindern befestigten Längsseitenträgern und der Liegefläche des Obergestells gemäß der Linie IXa-IXa in Fig. 6a.

Das in den Figuren dargestellte Bett weist ein Untergestell und ein Obergestell auf, die über auf später erläuterte Weise durch Verbinder 3 miteinander verbunden sind.

Das Untergestell weist einen unteren Rahmen 131, 132 und einen oberen Rahmen 151, 152 auf, die jeweils durch Längsträger 131, 151 und Querträger 132, 152 gebildet sind. Bei dem dargestellten Beispiel sind die Längsträger 131, 151 und die Querträger 132, 152 so angeordnet, dass sie einen rechteckigen Raum einrahmen.

Die Längsträger 131 und Querträger 132 des unteren Rahmens 131, 132 könnten auch einen Raum einrahmen, der eine andere Querschnittfläche hat. Die Querträger 132 überragen die Längsträger 131 und an den die Längsträger 131 überragenden Enden der Querträger 132 des unteren Rahmens 131, 132 sind Rollen 10 angebracht, auf denen das Untergestell, und damit das gesamte Bett, auf einem Untergrund abgestützt ist und gefahren werden kann. Die Rollen 10 sind im Beispiel Lenkrollen. An einigen oder allen Rollen 10 können Bremsen vorgesehen sein, um ein unbeabsichtigtes Wegrollen des Bettes zu verhindern. Die Bremsen weisen einen Bremshebel 12 auf. Die Rollen 10 und Teile der Bremsen sind unter einer Abdeckhaube 11 angeordnet. Die Längsträger 131 und Querträger 132 sind aus Rechteckhohlprofilen hergestellt. In Eckbereichen des unteren Rahmens des dargestellten Bettes sind Halteelemente 133 befestigt. Diese sind bei dem dargestellten Bett Winkelteile, von denen ein erster Schenkel auf der Innenseite eines der beiden Querträger 132 und ein zweiter Schenkel auf der Unterseite eines der beiden Längsträger 131 befestigt ist. An einer Innenseite des ersten Schenkels ist eine Schiene 134 aus einem C-Profil befestigt.

Die Längsträger 151 des oberen Rahmens sind aus C-Profilen hergestellt und weisen zumindest in Abschnitten auch noch ein C förmiges Querschnittsprofil auf. Die Querträger 152 sind aus Flachmaterial hergestellt. Auch die Querträger 152 des oberen Rahmens 151, 152 überragen bei dem dargestellten Beispiel die Längsträger 151 des oberen Rahmens 152 seitlich.

Zwischen dem unteren Rahmen 131, 132 und dem oberen Rahmen 151, 152 sind zwei Scherenmechanismen 141 bis 146 vorgesehen. Ein erster der Scherenmechanismen 141 bis 146 ist in einem dem Kopfende 21 des Bettes zugewandten Bereich zwischen dem oberen Rahmen 151, 152 und dem unteren Rahmen 131, 132 angeordnet. Ein zweiter der Scherenmechanismen 141 bis 146 ist in einem dem Fußende 22 des Bettes zugewandten Bereich zwischen dem oberen Rahmen 152, 152 und dem unteren Rahmen 131, 132 angeordnet. Jeder der Scherenmechanismen 141 bis 146 hat zwei erste Scherenelemente 141 und zwei zweite Scherenelemente 142. Jeder Scherenmechanismus 141 bis 146 hat auf einer rechten und einer linken Seite des Untergestells eines der ersten Scherenelemente141 und eines der zweiten Scherenelemente 142, die in y-artig angeordnet sind.

Die ersten Scherenelemente 141 des ersten wie des zweiten Scherenmechanismus 141 bis 146 sind über je eine Traverse 143 starr miteinander verbunden. Die ersten Scherenelemente 141 des ersten Scherenmechanismus 141 bis 146 können daher nur synchron zueinander bewegt werden. Das gleiche gilt für die ersten Scherenelemente 141 des zweiten Scherenmechanismus 141 bis 146.

Jedes erste Scherenelement 141 hat ein unteres Ende, das über ein Loslager mit dem unteren Rahmen verbunden ist. An dem unteren Ende jedes ersten Scherenelementes 141 ist drehbar zum unteren Ende des ersten Scherenelementes ein erster Gleiter angebracht. Dieser erste Gleiter ist in der Schiene 34 in dem Eckbereich des unteren Rahmens verschiebbar angeordnet. Durch die Schienen 134 und die drehbar am unteren Ende der ersten Scherenelemente 141 angebrachten ersten Gleiter sind die Loslager hergestellt.

Jedes erste Scherenelement 141 hat ein oberes Ende, das über ein Loslager 151, 162 mit dem oberen Rahmen verbunden ist. An dem oberen Ende jedes ersten Scherenelementes 141 ist drehbar zum oberen Ende des ersten Scherenelementes 141 ein zweiter Gleiter 162 angebracht. Dieser zweite Gleiter 162 ist in dem Längsträger 151, der wie bereits ausgeführt wurde, ein C-förmiges Profil hat, des oberen Rahmens 151, 152 angeordnet, der eine Schiene bildet, in der die zweiten Gleiter 162 verschoben werden können. Die zweiten Gleiter 162 und die Schiene 151 bilden Loslager für die oberen Enden der ersten Scherenelemente 141.

Die zweiten Scherenelemente 142 des ersten wie des zweiten Scherenmechanismus 141 bis 146 sind ebenfalls über je eine Traverse 144 starr miteinander verbunden. Die zweiten Scherenelemente 142 des ersten Scherenmechanismus 141 bis 146 können daher nur synchron zueinander bewegt werden. Das gleiche gilt für die zweiten Scherenelemente 142 des zweiten Scherenmechanismus 141 bis 146.

Jedes zweite Scherenelement 142 hat ein unteres Ende, das über ein Festlager 146 drehbar mit einem mittleren Bereich des ersten Scherenelements 141 auf der gleichen Seite des Untergestells des gleichen Scherenmechanismus 141 bis 146 verbunden ist.

Jedes zweite Scherenelement 142 hat ein oberes Ende, das über ein Festlager mit dem oberen Rahmen verbunden ist. An dem oberen Ende jedes ersten Scherenelementes ist drehbar zum oberen Ende des ersten Scherenelementes ein Lagerelement 161 angebracht. Dieses Lagerelement 161 ist in dem Längsträger 151, der wie bereits ausgeführt wurde, ein C-förmiges Profil hat, des oberen Rahmens 151, 152 fest angeordnet.

Dem ersten Scherenmechanismus ist ein erster Antrieb 41 und dem zweiten Scherenmechanismus ist ein zweiter Antrieb 42 zugeordnet. Es handelt sich um Linearantriebe, die einerseits mittelbar an dem oberen Rahmen 151, 152 und andererseits an dem zweiten Scherenelement 142 abgestützt sind. Dazu ist an der die zweiten Scherenelemente verbindenden Traverse 144 eine Stütze 145 angebracht. Durch Einfahren und Ausfahren des ersten Linearantriebs 41 kann die Stellung der Scherenelemente 141, 142 des ersten Scherenmechanismus 141 bis 146 verändert werden und durch Einfahren und Ausfahren des zweiten Linearantriebs 42 kann die Stellung der Scherenelemente 141, 142 des zweiten Scherenmechanismus 141 bis 146 zueinander verändert werden. Die oberen Enden der ersten Scherenelemente 141 des betätigten Scherenmechanismus 141 bis 146 werden dann in dem Längsträger 151 des oberen Rahmens 151 entweder zu den oberen Enden der zweiten Scherenelemente 142 des betätigten Scherenmechanismus 141 bis 146 bewegt oder in entgegen gesetzter Richtung. Werden die oberen Enden angenähert, hebt der betätigte Scherenmechanismus 141 bis 146 das entsprechende Ende des oberen Rahmens 151, 152 an. Werden die oberen Enden voneinander entfernt, senkt der betätigte Scherenmechanismus 141 bis 146 das entsprechende Ende des oberen Rahmens ab 151, 152.

Der erste und der zweite Scherenmechanismus 141 bis 146 können unabhängig voneinander betrieben werden. Dadurch ist es möglich, nur das eine Ende des oberen Rahmens 151, 152 nach unten oder nach oben zu bewegen oder beiden nach unten oder oben zu bewegen. Ebenso ist es möglich, beide Enden des oberen Rahmens 151, 152 in unterschiedliche Richtungen zu bewegen.

An die Querträger 152 des oberen Rahmens 151, 152 sind die Verbinder 3 angeschlossen, über die das Obergestell des Bettes an dem Untergestell befestigt und abgestützt ist. Die Verbinder 3 sind aus einem Rechteckhohlprofil hergestellt. Mit Schrauben ist jeder Verbinder 3 an eines der über die Längsträger 151 überstehenden Enden der Querträger 151 und einen Bereich der Querträger 152 zwischen den Längsträgern 151 angeschraubt. Die Verbinder 3 verlaufen zunächst vom oberen Rahmen 151, 152 ausgehend in Verlängerung der Querträger 152 nach außen und übergreifen die Längsträger 131 des unteren Rahmens. Dann verlaufen sie in einem Winkel von ca. 35 bis 50° nach außen und unten.

An außenliegende Enden der Verbinder 3 sind dann Längsseitenträger 20 des Obergestells befestigt. Diese Längsseitenträger 20 sind Rechteckprofile, an deren Innenseite Laschen 201 angeschweißt sind, die mittels Schrauben mit den Verbindern 3 verbunden sind. Die Enden der Verbinder 3 und damit auch eine Unterseite der Längsträger 20 liegt unter der Unterseite aller Teile des oberen Rahmens 151, 152. In der Niedrigstposition liegt die Unterseite der Längsseitenträger 20 auch unter der Unterseite der Längsträger 131 des unteren Rahmens 131, 132.

An den Längsseitenträgern 20 des Obergestells sind alle übrigen Teile des Obergestells befestigt, unter anderen das Kopfteil 21 und das Fußteil 22 und die Teile der Liegefläche 23, nämlich eine Oberkörperstütze 231, eine Oberschenkelstütze 233, eine Unterschenkelstütze 234 und ein Gesäßteil 232.

Die Oberkörperstütze 231, die Oberschenkelstütze 233 und die Unterschenkelstütze 234 der Liegefläche 23 sind beweglich an den Längsseitenträgern 20 angebracht und können in verschiedene Positionen geschwenkt werden. Zum Schwenken der Oberkörperstütze 231 und der Oberschenkelstütze 234 sind weitere Linearantriebe 43, 44 vorgesehen, mit denen die Oberkörperstütze 231 und die Oberschenkelstütze 233 in eine aufgestellte Position gebracht werden können. So kann der Benutzer des Bettes eine Sitzposition einnehmen und/oder die Beine aufstellen oder hochlegen. Die Oberkörperstützen 231 ist dazu um eine Achse im Bereich ihres fußendeseitigen Endes schwenkbar, die Oberschenkelstütze 233 um eine Achse im Bereich ihres kopfendeseitigen Endes. Die Unterschenkelstütze 234 ist um eine Achse im Bereich des fußendeseitigen Endes des Oberschenkelstütze 233 schwenkbar. Über verlängerbare Stützen, die ein fußendeseitiges Ende der Unterschenkelstütze 234 mit den Längsseitenträgern 20 verbinden, kann das fußendeseitige Ende der Unterschenkelstütze 233 ebenfalls angehoben werden.

Die Verbindung zwischen den beweglichen Liegeflächenteilen 231, 233, 234 ist über Stangen 24 oder Stützen hergestellt, die eine Bewegungsbahn dieser Liegeflächenteile vorgeben.

## Patentansprüche

1. Bett, insbesondere medizinisches Bett,
- mit einem Untergestell, das untere Tragelemente (131) und obere Tragelemente (152) aufweist,
- mit einem Obergestell, welches Längsseitenträger (20) und eine Liegefläche (23) umfasst, die an den Längsseitenträgern (20) befestigt ist,
- wobei die Längsseitenträger (20) über Verbinder (3) an den oberen Tragelementen (152) befestigt sind,
- wobei das Untergestell wenigstens einen Mechanismus (141 bis 146) zwischen den unteren Tragelementen (131) und den oberen Tragelementen (152) zum Bewegen des Obergestells in verschiedene Höhen aufweist, und
- wobei jeder Verbinder (3) einen ersten Bereich hat, der eines der unteren Tragelemente (131) übergreift und einen zweiten Bereich aufweist, der zwischen dem ersten Bereich und dem Längsseitenträger (20) angeordnet ist,
wobei
- zumindest in der Niedrigstposition Verbindungsstellen zwischen den Verbindern (3) und den Längsseitenträgern (20) unter Verbindungstellen der Verbinder (3) und den oberen Tragelementen (152) angeordnet sind.

2. Bett nach Anspruch 1, **dadurch gekennzeichnet, dass** von dem ersten Bereich des Verbinders (3) übergriffene Teile der unteren Tragelemente (131) eine Oberseite haben, die in der Niedrigstposition oberhalb einer Unterseite oder oberhalb der Unterseite und einer Oberseite der Längsseitenträger (20) angeordnet ist.

3. Bett nach Anspruch 1 oder 2, **dadurch gekennzeichnet, dass** die Unterseite der von dem ersten Bereich des Verbinders (3) übergriffenen Teile der unteren Tragelemente (131) in der Niedrigstposition oberhalb der Unterseite oder oberhalb der Unterseite und der Oberseite der Längsseitenträger (20) angeordnet ist.

4. Bett nach einem der Ansprüche 1 bis 3, **dadurch gekennzeichnet, dass** der zweite Bereich gegenüber dem ersten Bereich nach unten abgewinkelt ist.

5. Bett nach Anspruch 1 bis 4, **dadurch gekennzeichnet, dass** der Verbinder (3) ein Rohr ist oder ein Rohr umfasst.

6. Bett nach einem der Ansprüche 1 bis 5, **dadurch gekennzeichnet, dass** die Längsseitenträger (20) an einer Innenseite Laschen (201) aufweisen, mit denen außenliegende Enden der Verbinder (3) verbunden sind.

7. Bett nach einem der Ansprüche 1 bis 6, **dadurch gekennzeichnet, dass** die oberen Tragelemente (152) ein auskragendes Element aufweisen, mit denen innenliegende Enden der Verbinder (3) verbunden sind.

8. Bett nach einem der Ansprüche 1 bis 7, **dadurch gekennzeichnet, dass** die Verbindungen zwischen den Verbindern (3) und den Längsseitenträgern (20) des Obergestells (20 bis 23) und/oder die Verbindungen zwischen den Verbindern (3) und den oberen Tragelementen (152) des Untergestells lösbare Verbindungen sind.

9. Bett nach einem der Ansprüche 1 bis 8, **dadurch gekennzeichnet, dass** ein oberer Rahmen (151, 152) des Untergestells aus zwei oberen Längsträgern (151) und zwei oberen Querträgern, die miteinander verbunden sind, die oberen Tragelemente (152) aufweist.

10. Bett nach Anspruch 6 und nach Anspruch 9, **dadurch gekennzeichnet, dass** die auskragenden Elemente Enden der Querträger sind.

11. Bett nach einem der Ansprüche 1 bis 10, **dadurch gekennzeichnet, dass** ein unterer Rahmen (131, 132) des Untergestells aus zwei unteren Längsträgern und zwei unteren Querträgern (132), die miteinander verbunden sind, die unteren Tragelemente (131) aufweist.

12. Bett nach Anspruch 11, **dadurch gekennzeichnet,**
**dass** die von den zweiten Bereichen der Verbinder übergriffenen Teile der unteren Tragelemente die unteren Längsträger des unteren Rahmens (131, 132) sind.

13. Bett nach Anspruch 11 oder 12, **dadurch gekennzeichnet, dass** die unteren Tragelemente Halteelemente (133) aufweisen, an denen Loslager oder Festlager des wenigstens einen Bewegungsmechanismus befestigt sind, wobei diese Lager in einer Ebene unterhalb des unteren Längsträgers und/oder des unteren Querträgers (132) angeordnet sind.

14. Bett nach einem der Ansprüche 1 bis 13, **dadurch gekennzeichnet, dass** die Liegefläche (23) des Bettes Liegeflächenteile (231, 233, 234) aufweist, die aufgestellt werden können, wobei die Liegeflächenteile (231, 233, 234) und die Längsseitenträger (20) über Mechanismen verbunden sind, die den Liegeflächenteilen (231, 233, 234) beim Aufstellen Bewegungsbahnen vorgeben.

## Claims

1. Bed, in particular medical bed,
- having a lower framework which has lower supporting elements (131) and upper supporting elements (152),
- having an upper framework which comprises longitudinal side supports (20) and a lying surface (23) which is fastened to the longitudinal side supports (20),
- wherein the longitudinal side supports (20) are fastened to the upper supporting elements (152) via connectors (3),
- wherein the lower framework has at least one mechanism (141 to 146) between the lower supporting elements (131) and the upper supporting elements (152) for moving the upper framework to different heights, and
- wherein each connector (3) has a first region which engages over one of the lower supporting elements (131) and has a second region which is arranged between the first region and the longitudinal side support (20),
wherein
- at least in the lowest position, connection points between the connectors (3) and the longitudinal side supports (20) are arranged below connection points of the connectors (3) and the upper supporting elements (152).

2. Bed according to Claim 1, **characterized in that** parts of the lower supporting elements (131) which are engaged over by the first region of the connector (3) have an upper side which, in the lowest position, is arranged above a lower side or above the lower side and an upper side of the longitudinal side supports (20).

3. Bed according to Claim 1 or 2, **characterized in that** the lower side of the parts of the lower supporting elements (131) which are engaged over by the first region of the connector (3), in the lowest position, is arranged above the lower side or above the lower side and the upper side of the longitudinal side supports (20).

4. Bed according to one of Claims 1 to 3, **characterized in that** the second region is angled downwards with respect to the first region.

5. Bed according to Claims 1 to 4, **characterized in that** the connector (3) is a pipe or comprises a pipe.

6. Bed according to one of Claims 1 to 5, **characterized in that** the longitudinal side supports (20) have, on an inner side, tabs (201) to which outer ends of the connectors (3) are connected.

7. Bed according to one of Claims 1 to 6, **characterized in that** the upper supporting elements (152) have a projecting element to which inner ends of the connectors (3) are connected.

8. Bed according to one of Claims 1 to 7, **characterized in that** the connections between the connectors (3) and the longitudinal side supports (20) of the upper framework (20 to 23) and/or the connections between the connectors (3) and the upper supporting elements (152) of the lower framework are releasable connections.

9. Bed according to one of Claims 1 to 8, **characterized in that** an upper frame (151, 152) of the lower framework, consisting of two upper longitudinal members (151) and two upper cross members which are connected to one another, has the upper supporting elements (152).

10. Bed according to Claim 6 and according to Claim 9, **characterized in that** the projecting elements are ends of the cross members.

11. Bed according to one of Claims 1 to 10, **characterized in that** a lower frame (131, 132) of the lower framework, consisting of two lower longitudinal members and two lower cross members (132) which are connected to one another, has the lower supporting elements (131).

12. Bed according to Claim 11, **characterized in that** the parts of the lower supporting elements which are engaged over by the second regions of the connectors are the lower longitudinal members of the lower frame (131, 132).

13. Bed according to Claim 11 or 12, **characterized in that** the lower supporting elements have holding elements (133) to which floating bearings or fixed bearings of the at least one movement mechanism are fastened, wherein these bearings are arranged in a plane below the lower longitudinal member and/or the lower cross member (132).

14. Bed according to one of Claims 1 to 13, **characterized in that** the lying surface (23) of the bed has lying surface parts (231, 233, 234) which can be erected, wherein the lying surface parts (231, 233, 234) and the longitudinal side supports (20) are connected via mechanisms which define movement paths for the lying surface parts (231, 233, 234) during erection.

## Revendications

1. **Lit,** en particulier lit médical,
- comprenant un châssis inférieur qui présente des éléments de support inférieurs (131) et des éléments de support supérieurs (152),
- comprenant un châssis supérieur qui comprend des supports longitudinaux (20) et une surface de couchage (23) qui est fixée aux supports longitudinaux (20),
- dans lequel les supports longitudinaux (20) sont fixés aux éléments de support supérieurs (152) par l'intermédiaire de connecteurs (3),
- dans lequel le châssis inférieur présente au moins un mécanisme (141 à 146) entre les éléments de support inférieurs (131) et les éléments de support supérieurs (152) pour déplacer le châssis supérieur à différentes hauteurs, et
- dans lequel chaque connecteur (3) présente une première région qui recouvre l'un des éléments de support inférieurs (131) et une deuxième région qui est disposée entre la première région et le support longitudinal (20),
dans lequel
- au moins dans la position la plus basse, des jonctions entre les connecteurs (3) et les supports longitudinaux (20) sont disposées parmi des jonctions des connecteurs (3) et des éléments de support supérieurs (152).

2. Lit selon la revendication 1, **caractérisé en ce que** des parties des éléments de support inférieurs (131) recouvertes par la première région du connecteur (3) présentent un côté supérieur qui, dans la position la plus basse, est disposé au-dessus d'un côté inférieur ou au-dessus du côté inférieur et d'un côté supérieur des supports longitudinaux (20).

3. Lit selon la revendication 1 ou 2, **caractérisé en ce que** le côté inférieur des parties des éléments de support inférieurs (131) recouvertes par la première région du connecteur (3), dans la position la plus basse, est disposé au-dessus du côté inférieur ou au-dessus du côté inférieur et du côté supérieur des supports longitudinaux (20).

4. Lit selon l'une quelconque des revendications 1 à 3, **caractérisé en ce que** la deuxième région est coudée vers le bas par rapport à la première région.

5. Lit selon l'une quelconque des revendications 1 à 4, **caractérisé en ce que** le connecteur (3) est un tube ou comprend un tube.

6. Lit selon l'une quelconque des revendications 1 à 5, **caractérisé en ce que** les supports longitudinaux (20) présentent sur un côté intérieur des pattes (201) auxquelles des extrémités extérieures des connecteurs (3) sont reliées.

7. Lit selon l'une quelconque des revendications 1 à 6, **caractérisé en ce que** les éléments de support supérieurs (152) présentent un élément en porte-à-faux auquel des extrémités intérieures des connecteurs (3) sont reliées.

8. Lit selon l'une quelconque des revendications 1 à 7, **caractérisé en ce que** les liaisons entre les connecteurs (3) et les supports longitudinaux (20) du châssis supérieur (20 à 23) et/ou les liaisons entre les connecteurs (3) et les éléments de support supérieurs (152) du châssis inférieur sont des liaisons détachables.

9. Lit selon l'une quelconque des revendications 1 à 8, **caractérisé en ce qu'**un cadre supérieur (151, 152) du châssis inférieur composé de deux longerons supérieurs (151) et de deux traverses supérieures reliées l'une à l'autre présente les éléments de support supérieurs (152).

10. Lit selon la revendication 6 et selon la revendication 9, **caractérisé en ce que** les éléments en porte-à-faux sont des extrémités des traverses.

11. Lit selon l'une quelconque des revendications 1 à 10, **caractérisé en ce qu'**un cadre inférieur (131, 132) du châssis inférieur composé de deux longerons inférieurs et de deux traverses inférieures (132) reliées l'une à l'autre présente les éléments de support inférieurs (131).

12. Lit selon la revendication 11, **caractérisé en ce que** les parties des éléments de support inférieurs recouvertes par les deuxièmes régions des connecteurs sont les longerons inférieurs du cadre inférieur (131, 132).

13. Lit selon la revendication 11 ou 12, **caractérisé en ce que** les éléments de support inférieurs présentent des éléments de retenue (133) sur lesquels sont fixés des paliers libres ou des paliers fixes de l'au moins un mécanisme de déplacement, ces paliers étant disposés dans un plan en dessous du longeron inférieur et/ou de la traverse inférieure (132).

14. Lit selon l'une quelconque des revendications 1 à 13, **caractérisé en ce que** la surface de couchage (23) du lit présente des parties de surface de couchage (231, 233, 234) qui peuvent être dressées, dans lequel les parties de surface de couchage (231, 233, 234) et les supports longitudinaux (20) sont reliés par l'intermédiaire de mécanismes qui imposent des trajectoires de déplacement aux parties de surface de couchage (231, 233, 234) lors du dressage.
